# FASCICULE DE BREVET EUROPEEN

(11) **EP 1 214 492 B1**
(45) Date de publication et mention de la délivrance du brevet: **17.08.2005**
(21) Numéro de dépôt: 00964346.1
(22) Date de dépôt: 22.09.2000
(51) Int. Cl.: E05F 5/02

(54) **DISPOSITIF DE CALAGE EN POSITION FERMEE D'UN OUVRANT SUR LA CAISSE D'UN VEHICULE**
VORRICHTUNG ZUM VERKEILEN EINES FLÜGELS IN EINER SCHLIESSPOSITION AN EINER KRAFTFAHRZEUGKAROSSERIE
DEVICE FOR LOCKING IN CLOSED POSITION AN OPENING PANEL ON A VEHICLE BODY

(30) Priorité: 24.09.1999 FR 9911972
(43) Date de publication de la demande: 19.06.2002
(73) Titulaire: Renault s.a.s., 92100 Boulogne Billancourt (FR)
(72) Inventeur: ETIENNE, Bruno, F-91310 Longpont sur Orge (FR); GAITTET, Nathalie, F-78200 Viroflay (FR); GIRARDI, Lionel, F-78640 Neauphle le Château (FR); MANGOLD, Manuel, F-78990 Elancourt (FR)
(86) Numéro de dépôt international: PCT/FR2000/002625
(87) Numéro de publication internationale: WO 2001/021917

(56) Documents cités:
- EP-A- 0 604 215
- WO-A-98/07594
- FR-A- 2 643 033

## Description

L'invention concerne un ouvrant de véhicule.

L'invention concerne plus particulièrement un dispositif de calage en position fermée d'un ouvrant sur la caisse d'un véhicule, du type comportant une butée et un réceptacle de butée.

L'ouvrant d'un véhicule doit être équipé de dispositifs pour remplir trois fonctions.

La première fonction est la butée en fin de course au « claquement », c'est à dire l'arrêt de l'ouvrant contre la caisse du véhicule, lorsque l'utilisateur referme l'ouvrant.

La seconde fonction est le maintien de l'ouvrant en position fermée contre la caisse pendant le roulage du véhicule.

La troisième fonction est le traitement des phénomènes acoustiques de type bourdonnement ou tambourinement que provoquent les petits mouvements de l'ouvrant par rapport à la caisse du véhicule.

Généralement, les fonctions de butée et de maintien sont assurées par des dispositifs de butée en caoutchouc ou en matériau élastomère.

Par contre, le traitement des phénomènes acoustiques est réalisé par des dispositifs annexes du type « gâche filtrée », ou du type comportant un élément insonorisant à feuille fusible, ou encore du type à masselotte(s).

La mise en oeuvre de plusieurs dispositifs, pour réaliser les trois fonctions décrites ci-dessus, complique les opérations d'assemblage de l'ouvrant sur la caisse du véhicule, ce qui augmente le coût de fabrication du véhicule.

L'invention vise à proposer un dispositif qui permette de remplir les trois fonctions à la fois, de manière économique.

Dans ce but, l'invention propose un dispositif de calage du type décrit précédemment, dans lequel la butée comporte une tige fixe qui guide en coulissement axial une tête d'appui, à l'encontre d'un élément élastique, caractérisé en ce que, lorsque la tête d'appui et la surface en vis-à-vis du réceptacle sont en appui axial, la tête d'appui et la surface en vis-à-vis du réceptacle sont en contact linéaire suivant une ligne continue, la tige, la butée et le réceptacle assurant une liaison sensiblement rigide selon la direction radiale entre l'ouvrant et la caisse du véhicule.

On connaît certes dans le document WO9807594 un dispositif de verrouillage en position fermée d'un capot sur la caisse d'un véhicule. Le capot comporte une tige munie, à son extrémité inférieure, d'une tête fuselée qui est recue de manière complémentaire dans un orifice formé dans un support fixé sur la caisse du véhicule. Le dispositif de verrouillage comporte un moyen de centrage sous la forme d'un organe de guidage qui est monté coulissant sur la tige, à l'encontre d'un ressort, et qui coopère par appui axial contre un réceptacle associé solidaire du support. L'extrémité inférieure de l'organe de guidage est de forme tronconique convexe et elle est complémentaire de la surface tronconique concave du réceptacle. Dans ce document, le contact entre l'organe de guidage et le réceptacle est de nature surfacique : c'est un contact entre une surface tronconique convexe et une surface tronconique concave complémentaires. Ce document ne concerne pas un dispositif de calage mais un dispositif de verrouillage dans lequel il n'est pas prévu un contact suivant une ligne continue.

Selon d'autres caractéristiques de l'invention :
- l'extrémité de la tête d'appui prévue pour venir en appui sur la surface en vis-à-vis du réceptacle est de forme tronconique convexe, la surface en vis-à-vis du réceptacle est une portée tronconique concave, l'angle au sommet de la portée tronconique concave étant plus important que l'angle au sommet du tronc de cône formant ladite extrémité de la tête d'appui ;
- la butée comporte un patin élastique interposé axialement entre la tête d'appui et l'élément qui porte la butée ;
- le patin et la tête d'appui sont montés en coulissement axial sur la tige ;
- le patin élastique est réalisé dans une matière de faible raideur élastique en compression axiale telle que du caoutchouc ou un matériau élastomère, naturel ou synthétique ;
- la tige appartient à une vis fixée sur l'ouvrant ou sur la caisse du véhicule ;
- le réceptacle et la tête d'appui sont réalisés dans une matière plastique chargée de raideur élastique importante ;
- la matière plastique du réceptacle est différente de la matière plastique de la tête d'appui.

D'autres caractéristiques et avantages de l'invention apparaîtront à la lecture de la description détaillée qui suit pour la compréhension de laquelle on se reportera aux dessins annexés dans lesquels :
- la figure 1 est une vue en coupe axiale qui représente un dispositif de calage réalisé conformément aux enseignements de l'invention dans une première position de butée ;
- la figure 2 est une vue similaire à la figure 1 qui représente le dispositif de calage dans une seconde position de butée.

On a représenté à la figure 1 un dispositif de calage 10 d'un ouvrant 12 sur la caisse 14 d'un véhicule.

Pour simplifier la représentation, l'ouvrant 12 et la caisse 14 ont été représentés partiellement sous la forme d'une portion de tôle de chacun de ces éléments.

Dans la suite de la description, on utilisera les termes « supérieur » et « inférieur » pour caractériser les éléments qui sont situés respectivement en haut et en bas sur les figures.

Le dispositif de calage 10 comporte une butée 16 sur l'ouvrant 12 et un réceptacle de butée 18 sur la caisse 14.

La butée 16 comporte une tête d'appui 20 et un patin élastique 22 annulaires et coaxiaux d'axe X-X.

Le patin élastique 22 est interposé entre une face inférieure 24 de l'ouvrant 12 et une surface radiale annulaire supérieure 26 de la tête d'appui 20.

Le patin élastique 22 a la forme d'une rondelle et comporte un orifice annulaire 28 de diamètre D1.

La tête d'appui 20 comporte un tronçon supérieur cylindrique 30 et un tronçon inférieur qui forme une portée tronconique convexe 32, inclinée vers l'axe X-X et vers le bas.

La tête d'appui 20 comporte aussi un alésage axial supérieur 34 de même diamètre D1 que l'orifice annulaire 28 du patin élastique 22, et un alésage axial inférieur 36 de diamètre D2.

Comme le diamètre D2 de l'alésage axial inférieur 36 est plus grand que le diamètre D1 de l'alésage axial supérieur 34, les deux alésages 34, 36 délimitent une surface radiale d'épaulement 38 orientée vers le bas.

Le diamètre D3 de l'extrémité axiale inférieure 40 de la portée tronconique convexe 32 est plus grand que le diamètre D2 de l'alésage axial inférieur 36. Ainsi, l'extrémité axiale inférieure 40 de la portée tronconique convexe 32 délimite avec l'ouverture axiale inférieure 42 de l'alésage axial inférieur 36 une surface radiale annulaire 44.

La surface radiale annulaire 44 doit être suffisamment large pour permettre de rigidifier l'extrémité axiale inférieure 40 de la portée tronconique convexe 32. En effet, il faut éviter la déformation de l'extrémité axiale inférieure 40 lorsqu'elle est en contact avec la portée tronconique concave 60, pour ne pas nuire à la rigidité radiale recherchée.

La tête d'appui 20 et le patin 22 sont montés sur la face inférieure 24 de l'ouvrant 12 au moyen d'une vis de guidage 46 qui est vissée dans un écrou 48.

L'écrou 48 est soudé sur la face supérieure 50 de l'ouvrant 12.

La vis de guidage 46 comporte une tige filetée 52 dont l'extrémité axiale inférieure est munie d'une tête de guidage 54 sensiblement cylindrique.

La tête de guidage 54 délimite avec la tige filetée 52 une surface d'appui 56 orientée vers le haut.

La tête de guidage 54 s'appuie axialement sur la surface d'épaulement 38 de la tête d'appui 20 par sa surface d'appui 56.

Comme la tête de guidage 54 et l'alésage axial inférieur 36 ont sensiblement le même diamètre D2, la tête de guidage 54 assure une liaison radiale rigide avec la tête d'appui 20, ce qui empêche tout mouvement radial de la tête d'appui 20.

De plus, la tête de guidage 54 guide en coulissement axial la tête d'appui 20 lorsque cette dernière comprime axialement le patin élastique 22.

Le réceptacle 18 est de forme sensiblement cylindrique annulaire et il est coaxial à la butée 16 d'axe X-X.

La face radiale supérieure 58 du réceptacle 18 comporte une portée tronconique concave 60 d'axe X-X.

L'angle au sommet de la portée tronconique concave 60 est plus important que l'angle au sommet de la portée tronconique convexe 32 de la tête d'appui 20.

De plus, le diamètre D3 de l'extrémité axiale inférieure 40 de la portée tronconique convexe 32 est sensiblement égal au diamètre intermédiaire Di de la portée tronconique concave 60.

Ainsi, lorsque la tête d'appui 20 vient en appui axial contre le réceptacle 18, la portée tronconique convexe 32 est en contact linéaire avec la portée tronconique concave 60 au niveau du diamètre intermédiaire Di.

Le contact linéaire entre les deux portées tronconiques 32, 60 permet une liaison radiale rigide entre la tête d'appui 20 et le réceptacle 18.

Le diamètre D4 de l'extrémité axiale inférieure 62 de la portée tronconique concave 60 est plus grand que le diamètre D5 de l'orifice annulaire 64 du réceptacle 18. Ainsi, l'extrémité axiale inférieure 62 de la portée tronconique concave 60 délimite avec l'ouverture axiale supérieure 66 de l'orifice annulaire 64 une surface d'appui radiale annulaire 68 orientée vers le haut.

Le réceptacle 18 est fixé sur la face supérieure 70 de la caisse 14 par une vis de fixation 72 qui est vissée dans un écrou 74.

L'écrou 74 s'appuie axialement sur la face inférieure 76 de la caisse 14 par l'intermédiaire d'une rondelle d'appui 78.

La vis de fixation 72 comporte une tige filetée 80 dont l'extrémité axiale supérieure comporte une tête 82 qui prend appui axialement sur la surface d'appui radiale annulaire 68 du réceptacle 18.

De plus, une douille cylindrique 84 de guidage est insérée dans l'orifice annulaire 64 du réceptacle 18 de manière à s'interposer radialement entre la tige filetée 80 de la vis de fixation 72 et le réceptacle 18.

Lorsque l'écrou 74 est vissé sur la tige filetée 80 de la vis de fixation 72, le réceptacle 18 est serré axialement entre la tête 82 de la vis de fixation 72 et la face supérieure 70 de la caisse 14.

La douille cylindrique 84 et la tige filetée 80 s'opposent aux mouvements radiaux du réceptacle 18.

On décrira maintenant le fonctionnement du dispositif de calage 10 selon l'invention en relation avec les figures 1 et 2.

Lorsque l'utilisateur ferme l'ouvrant 12, la butée 16 vient se loger dans le réceptacle 18.

Lors du premier contact entre la butée 16 et le réceptacle 18, le dispositif de calage 10 se trouve dans la première position P1 qui est représentée à la figure 1.

Dans cette position P1, la portée tronconique convexe 32 est en appui axial sur la portée tronconique concave 60 par son extrémité axiale inférieure 40.

La liaison entre les deux portées tronconiques 32, 60 est linéaire.

Lors de la fermeture, l'ouvrant 12 se déplace axialement vers la caisse 14 pour placer le dispositif de calage 10 dans une seconde position P2 qui est représentée à la figure 2.

La butée 16 est sollicitée en compression axiale entre l'ouvrant 12 et la caisse 14.

La tête d'appui 20 et le réceptacle 18 ne se déforment pratiquement pas car ils sont réalisés dans une matière de raideur élastique importante.

On remarque sur la figure 2 que la tête d'appui 20 et le réceptacle 18 conservent la même position que dans la figure 1.

Le patin élastique 22 se déforme alors sous la pression axiale de l'ouvrant 12 qui s'est rapproché de la caisse 14.

La vis de guidage 46, qui est montée de façon rigide sur l'ouvrant 12, se déplace avec l'ouvrant 12 vers le bas et sa tête de guidage 54 coulisse dans l'alésage axial inférieur 36 de la tête d'appui 20.

On note que la raideur du patin élastique 22 doit être suffisamment faible pour permettre l'engâchage de la gâche (non représentée) de l'ouvrant 12 sur la serrure (non représentée) de la caisse 14.

Mais la raideur du patin élastique 22 doit aussi être suffisamment élevée pour assurer la butée en fin de course de l'ouvrant 12, et empêcher des contacts entre les pièces.

De préférence on utilise un patin élastique 22 en caoutchouc dont la raideur élastique est égale à 40 Newtons par millimètre.

Lorsque le véhicule roule, le dispositif de calage 10 se maintient dans une position proche de la positon P2 de la figure 2.

Mais le dispositif de calage 10 est maintenant sollicité radialement du fait des vibrations produites par le fonctionnement du véhicule.

Pour éviter des phénomènes de battement et/ou de bourdonnement, le dispositif de calage 10 doit empêcher tout mouvement relatif de l'ouvrant 12 par rapport à la caisse 14.

Le montage du réceptacle 18 sur la caisse 14 est rigide radialement.

Le contact linéaire entre la portée tronconique convexe 32 et la portée tronconique concave 60 rend la liaison entre la tête d'appui 20 et le réceptacle 18 rigide.

Le montage de la tête de guidage 54 cylindrique dans l'alésage axial inférieur 36 rend la liaison entre la tête d'appui 20 et la v.is de guidage 46 rigide.

La vis de guidage 46 étant elle aussi rigide radialement, le dispositif de calage 10 est bien rigide radialement, ce qui empêche des mouvements relatifs de l'ouvrant 12 par rapport à la caisse 14.

Pour une bonne rigidité du dispositif de calage 10, le réceptacle 18 et la tête d'appui 20 sont réalisés dans une matière dont la raideur élastique est supérieure ou égale à 1200 Newtons par millimètre.

De préférence on choisira une matière différente pour le réceptacle 18 et pour la tête d'appui 20, afin d'éviter les bruits produits par le contact entre deux pièces de même matière.

De préférence le réceptacle 18 et la tête d'appui 20 sont réalisés en matière plastique chargée.

Dans une variante de réalisation (non représentée) de l'invention on peut placer le réceptacle 18 sur l'ouvrant 12 et la butée 16 sur la caisse 14.

## Revendications

1. Dispositif de calage (10) en position fermée d'un ouvrant (12) sur la caisse (14) d'un véhicule comportant une butée (16) et un réceptacle (18) de butée, dans lequel la butée (16) comporte une tige fixe (52) qui guide en coulissement axial une tête d'appui (20), à l'encontre d'un élément élastique (22), **caractérisé en ce que**, lorsque la tête d'appui (20) et la surface en vis-à-vis (60) du réceptacle (18) sont en appui axial, ils sont en contact linéaire suivant une ligne continue, de manière que la tige (52), la butée (16) et le réceptacle (18) assurent une liaison sensiblement rigide, selon la direction radiale, entre l'ouvrant (12) et la caisse (14) du véhicule.

2. Dispositif (10) selon la revendication précédente, **caractérisé en ce que** l'extrémité (32) de la tête d'appui (20) prévue pour venir en appui sur la surface en vis-à-vis (60) du réceptacle (18) est de forme tronconique convexe, la surface en vis-à-vis (60) du réceptacle (18) est une portée tronconique concave, l'angle au sommet de la portée tronconique concave (60) étant plus important que l'angle au sommet du tronc de cône formant ladite extrémité (32) de la tête d'appui (20).

3. Dispositif (10) selon l'une quelconque des revendications précédentes, **caractérisé en ce que** la butée (16) comporte un patin élastique (22) interposé axialement entre la tête d'appui (20) et l'élément (12) qui porte la butée (16).

4. Dispositif (10) selon la revendication précédente, **caractérisé en ce que** le patin (22) et la tête d'appui (20) sont montés en coulissement axial sur la tige (52).

5. Dispositif (10) selon la revendication précédente, **caractérisé en ce que** le patin élastique (22) est réalisé dans une matière de faible raideur élastique en compression axiale telle que du caoutchouc ou un matériau élastomère, naturel ou synthétique.

6. Dispositif (10) selon l'une quelconque des revendications précédentes, **caractérisé en ce que** la tige (52) appartient à une vis (46) fixée sur l'ouvrant (12) ou sur la caisse (14) du véhicule.

7. Dispositif (10) selon l'une quelconque des revendications précédentes, **caractérisé en ce que** le réceptacle (18) et la tête d'appui (20) sont réalisés dans une matière plastique chargée de raideur élastique importante.

8. Dispositif (10) selon la revendication précédente, **caractérisé en ce que** la matière plastique du réceptacle (18) est différente de la matière plastique de la tête d'appui (20).

## Claims

1. Device (10) for wedging a vent (12) in its closed position on the bodywork (14) of a vehicle, comprising a stop (16) and a stop receptacle (18),
in which the stop (16) has a fixed rod (52) which axially guides a sliding bearing head (20), against an elastic element (22), **characterized in that**, when the bearing head (20) and the surface (60) opposite the receptacle (18) are bearing axially, they are in linear contact along a continuous line, so that the rod (52), the stop (16) and the receptacle (18) ensure an essentially rigid connection, in a radial direction, between the vent (12) and the vehicle's bodywork (14).

2. Device (10) according to the preceding claim, **characterized in that** the end (32) of the bearing head (20) intended to come to bear on the surface (60) opposite the receptacle (18) has a convex truncated-cone shape, the surface (60) opposite the receptacle (18) is a concave truncated-cone bearing surface, the angle at the summit of the concave truncated-cone bearing surface (60) being larger than the angle at the summit of the truncated cone forming said end (32) of the bearing head (20).

3. Device (10) according to any one of the preceding claims, **characterized in that** the stop (16) has an elastic pad (22) interposed axially between the bearing head (20) and the element (12) which holds the stop (16).

4. Device (10) according to the preceding claim, **characterized in that** the pad (22) and the bearing head (20) are mounted sliding axially on the rod (52).

5. Device (10) according to the previous claim, **characterized in that** the elastic pad (22) is made of a material with poor elastic stiffness in axial compression such as rubber or a natural or synthetic elastomer material.

6. Device (10) according to any one of the preceding claims, **characterized in that** the rod (52) is part of a screw (46) attached to the vent (12) or to the bodywork (14) of the vehicle.

7. Device (10) according to any one of the preceding claims, **characterized in that** the receptacle (18) and the bearing head (20) are made from a charged plastic material with great elastic stiffness.

8. Device (10) according to the preceding claim, **characterized in that** the plastic material of the receptacle (18) is different to the plastic material of the bearing head (20).

## Patentansprüche

1. Vorrichtung zum Verkeilen (10) eines Flügels (12) in Schließposition an der Karosserie (14) eines Fahrzeugs, aufweisend einen Anschlag (16) und ein Anschlag-Auffangteil (18), in welcher der Anschlag (16) einen festen Schaft (52) aufweist, welcher in axialem Gleiten einen Anschlagkopf (20) gegen ein elastisches Element (22) führt, **dadurch gekennzeichnet, dass**, wenn der Anschlagkopf (20) und die gegenüberliegende Oberfläche (60) des Auffangteils (18) in axialer Anlage sind, sie in linearem Kontakt gemäß einer fortlaufenden Linie derart sind, dass der Schaft (52), der Anschlag (16) und das Auffangteil (18) eine im Wesentlichen starre Verbindung gemäß der radialen Richtung zwischen dem Flügel (12) und der Karosserie (14) des Fahrzeuges sicherstellen.

2. Vorrichtung (10) nach dem vorhergehenden Anspruch, **dadurch gekennzeichnet, dass** das Ende (32) des Abstützkopfs (20), welches dafür vorgesehen ist, in Abstützung auf der gegenüberliegenden Oberfläche (60) des Auffangteils (18) zu gelangen, von einer konvexen, kegelstumpfförmigen Form ist, die gegenüberliegende Oberfläche (60) des Auffangteils (18) eine konkave, kegelstumpfförmige Lagerfläche ist, wobei der Winkel an der Spitze der konkaven, kegelstumpfförmigen Lagerfläche (60) größer ist als der Winkel an der Spitze des Kegelstumpfs, welcher das Ende (32) des Abstützkopfs (20) bildet.

3. Vorrichtung (10) nach irgendeinem der vorhergehenden Ansprüche, **dadurch gekennzeichnet, dass** der Anschlag (16) eine elastische Unterlage (22) aufweist, die axial zwischen dem Abstützkopf (20) und dem Element (12) zwischengeschaltet ist, welches den Anschlag (16) trägt.

4. Vorrichtung (10) nach dem vorhergehenden Anspruch, **dadurch gekennzeichnet, dass** die Unterlage (22) und der Abstützkopf (20) in axialem Gleiten an dem Schaft (52) montiert sind.

5. Vorrichtung (10) nach dem vorhergehenden Anspruch, **dadurch gekennzeichnet, dass** die elastische Unterlage (22) aus einem Material einer geringen elastischen Steifigkeit in axialer Komprimierung realisiert ist, wie z.B. Kautschuk oder einem natürlichen oder synthetischen elastomeren Material.

6. Vorrichtung (10) nach irgendeinem der vorhergehenden Ansprüche, **dadurch gekennzeichnet, dass** der Schaft (52) zu einer Schraube (46) gehört, welche an dem Flügel (12) oder an der Karosserie (14) des Fahrzeugs befestigt ist.

7. Vorrichtung (10) nach irgendeinem der vorhergehenden Ansprüche, **dadurch gekennzeichnet, dass** das Auffangteil (18) und der Abstützkopf (20) aus einem Kunststoffmaterial realisiert sind, das mit einer beträchtlichen, elastischen Steifigkeit versehen ist.

8. Vorrichtung (10) nach dem vorhergehenden Anspruch, **dadurch gekennzeichnet, dass** das Kunststoffmaterial des Auffangteils (18) unterschiedlich vom Kunststoffmaterial des Abstützkopfs (20) ist.
